# EUROPÄISCHE PATENTSCHRIFT

(11) **EP 0 993 517 B1**
(45) Veröffentlichungstag und Bekanntmachung des Hinweises auf die Patenterteilung: **12.06.2002**
(21) Anmeldenummer: 98936388.2
(22) Anmeldetag: 24.06.1998
(51) Int. Cl.: D06B 3/28

(54) **DÜSE ZUM TRANSPORT EINES TEXTILEN STRANGES UND ZUR ZUFUHR VON FLOTTE UND VORRICHTUNG ZUM BEHANDELN VON TEXTILGUT IN FORM VON MINDESTENS EINEM ENDLOSEN STRANG MIT FLOTTE**
NOZZLE FOR CONVEYING A TEXTILE SKEIN AND FEEDING LIQUOR AND DEVICE FOR TREATING TEXTILES IN THE FORM OF AT LEAST ONE ENDLESS SKEIN WITH LIQUOR
BUSE DE TRANSPORT D'UN BOYAU DE TEXTILE, ALIMENTATION D'UN BAIN ET DISPOSITIF DE TRAITEMENT D'UN PRODUIT TEXTILE SOUS LA FORME AU MOINS D'UN BOYAU CONTINU A L'AIDE D'UN BAIN

(30) Priorität: 03.07.1997 DE 19728420
(43) Veröffentlichungstag der Anmeldung: 19.04.2000
(73) Patentinhaber: H. KRANTZ TEXTILTECHNIK GMBH, 52146 Würselen (DE)
(72) Erfinder: KREITZ, Johann, D-52223 Stolberg (DE)
(74) Vertreter: Frese-Göddeke, Beate, Dr.
(86) Internationale Anmeldenummer: EP9803864
(87) Internationale Veröffentlichungsnummer: WO9901601

(56) Entgegenhaltungen:
- DE-A- 4 119 152
- DE-A- 4 426 336
- DE-A- 19 536 070

## Beschreibung

Die Erfindung betrifft eine Düse zum Transport eines textilen Stranges und zur Zufuhr von Flotte gemäß dem Oberbegriff des Anspruchs 1 und eine Vorrichtung zum Behandeln von Textilgut in Form mindestens eines endlosen Stranges gemäß dem Oberbegriff des Anspruchs 11.

Eine übliche Methode zur Behandlung von Textilgut mit Flotte, d. h. zur Naßbehandlung wie Färben, Enzymbehandlung oder Waschen, ist, einen oder mehrere endlose Stränge in Umlauf zu versetzen, dabei Flotte zuzuführen und ggf. durch ein Flottenbad zu führen. Eine dazu geeignete Vorrichtung weist einen verschließbaren Behälter, in dem für jeden Strang ein den Strang aufnehmender, ggf. im unteren Teil mit Flotte versehener, Warenspeicher, ein darüber angeordnetes, den Strang in Umlauf versetzendes Transportsystem und Zufuhrvorrichtungen für Flotte angeordnet sind, und ein Umwälzsystem für Flotte auf.

Aus der DE-C 32 45 921 ist ein Vorrichtung zur Naßbehandlung von strangförmigem Textilgut bekannt, bei der das Transportsystem eine angetriebene Walze, eine mit Flotte beaufschlagte Ringdüse und eine aus einem 90°-Krümmer und einem horizontal verschwenkbaren Kanalstück bestehende Einleitvorrichtung zum Ablegen des Stranges in Schlaufen in den Warenspeicher aufweist. Die schlaufenförmige Ablage des Stranges wird Abtafeln genannt. Durch die Verwendung von Flotte als Transportmittel wird gleichzeitig ein intensiver Kontakt zwischen Flotte und Strang sichergestellt. Die angetriebene Walze und die mit relativ hohem Druck zugeführte Flotte führen jedoch zu einer Beanspruchung des Textilgutes.

In der EP-A 0 172 406, aus der ebenfalls der Einsatz einer Transporthaspel und einer mit Flotte beaufschlagten Treibdüse zum Transport eines Stranges bekannt ist, ist die hydraulische Beanspruchung, insbesondere von empfindlichem Gewebe, durch die Flotte beschrieben. Aus ihr geht auch hervor, daß eine Verringerung des Druckes der Flotte zur Schonung des Textilgutes zu einer Verschlechterung der Faltenverlegung in der Düse führt. Zur Lösung dieser Problematik wird vorgeschlagen, zusätzlich zur Flotte Inertgas zuzuführen.

Aus der EP-B 0 014 919 ist weiterhin bekannt, eine Düse einer Düsen-Färbeanlage (Jet-Färbeanlage), zum Beispiel zum Einzug des Textilgutes, mit Gas statt mit Flotte zu beaufschlagen. Beim Färben wird jedoch weiterhin Flotte durch die Düse zugeführt, was zu der beschriebenen Beanspruchung des Textilgutes führt.

Ein schonender Transport eines Stranges wird durch eine nur mit Luft beaufschlagte, als alleinige Transportvorrichtung eingesetzte Düse ermöglicht. Eine solche Ringdüse und eine entsprechende Vorrichtung zum Naßbehandeln von Textilgut ist aus der DE-C 41 19 152 bekannt. Die Düse weist eine Ringdüse mit kreisförmigen Querschnitt und daran anschließend eine horizontal verschwenkbare Einleitvorrichtung mit rechteckigem, zum Warenspeicher hin breiter werdenden Querschnitt auf. Die Anordnung der Ringdüse, die Form der Ringdüse sowie der Übergang vom runden Querschnitt der Ringdüse zum rechteckigen Querschnitt der Einleitvorrichtung führt zu einem hohen Energieverbrauch. Die Zufuhr von Flotte erfolgt in Transportrichtung des Stranges unterhalb des Strangverlaufes hinter der Einleitvorrichtung. Zufuhrvorrichtungen für Flotte sind am Warenspeicher in der Nähe seiner Eintrittsöffnung angeordnet. Sie weisen an zwei gegenüberliegenen Seiten des rechteckförmigen Warenspeichers horizontale Öffnungslaibungen mit über die Länge verteilt angeordneten Düsen und angrenzende Kammern auf. Die aus den Düsen austretenden Flottenstrahlen bilden über die gesamte Breite der Öffnungslaibungen einen Strahlenvorhang, von dem jedoch immer nur ein Teil den hin und her bewegten Strang trifft.

Aus der DE-A 195 36 070 ist eine strömungsgünstige und damit weniger Energie verbrauchende, gattungsgemäße Düse zum Transport eines textilen Stranges und eine entsprechende gattungsgemäße Vorrichtung zum Behandeln von Textilgut in Form mindestens eines endlosen Stranges bekannt. Zufuhrvorrichtungen für die Flotte sind, wie in der DE-C 41 19 152 oder in der DE-C 195 17 298 beschrieben, separat am Warenspeicher in der Nähe der Eintrittsöffnung des Warenspeichers angeordnet. Ihre Austrittsöffnungen erstrecken sich jeweils über die gesamte Breite des Warenspeichers, so daß, wie oben bereits erwähnt, die austretenden Flottenstrahlen nur zum Teil auf den hin und her bewegten Strang treffen.

Eine weitere, mit gasförmigem Fluid beaufschlagte Düse, die als Düsenkanal ausgebildet ist und einen verschwenkbaren Düsenkanalabschnitt umfaßt, und eine Vorrichtung zur Behandlung einer textilen Warenbahn sind aus der DE-A 44 26 336 bekannt. Der verschwenkbare Düsenkanalabschnitt bewirkt, daß eine Warenbahnschlaufe, d.h. ein textiler Stang, in das Innere einer Trommel gelangt und dort entsprechend geordnet abgetafelt wird. Die Vorrichtung dient dazu, die Warenbahnschlaufe einer mechanischen und/oder thermischen Behandlung und nicht einer Naßbehandlung zu unterwerfen. Die Vorrichtung weist Möglichkeiten der Zufuhr von geringen Mengen Behandlungsmittel auf, nämlich einen Führungsring mit entsprechenden Austrittsöffnungen oder Zufuhrvorrichtungen, die mit einer Zuführung des gasförmigen Fluids oder mit der Düse verbunden sind. Sowohl die Zufuhr durch den Führungsring als auch die Zufuhr durch die Düse haben den Nachteil, daß das Behandlungsmittel auf einen Strang in komprimierter Form trifft. Je komprimierter der Strang um so schwieriger ist es, eine gleichmäßige Verteilung des Behandlungsmittels auf dem Strang zu erreichen. Im Gegensatz dazu trifft die Flotte bei einer gattungsgemäßen Vorrichtung auf einen ausgebreiteten Strang.

Aufgabe der Erfindung ist es, eine Düse zum Transport eines textilen Stranges und zur Zufuhr von Flotte gemäß dem Oberbegriff des Anspruchs 1 sowie eine Vorrichtung zum Behandeln von Textilgut in Form mindestens eines endlosen Stranges mit Flotte gemäß dem Oberbegriff des Anspruchs 11 zu entwickeln, die einen schonenden, energiegünstigen Transport und einen effektiven Flotteneinsatz ermöglichen.

Die Aufgabe wird durch die kennzeichnenden Merkmale der Ansprüche 1 und 11 gelöst

Eine erfindungsgemäße Düse ist durch eine an ihrer Einleitvorrichtung angeordnete und mit ihr gemeinsam schwenkbaren Zufuhrvorrichtung für Flotte gekennzeichnet, wobei eine oder mehrere auf den Strang gerichtete Austrittsöffnungen der Zufuhrvorrichtung zum strahlenförmigen Austritt von Flotte im Bereich des hinteren Endes der Einleitvorrichtung angeordnet sind.

Durch diese Anordnung der Zufuhrvorrichtung und ihrer Austrittsöffnungen treffen alle Flottenstrahlen auf den Strang. Damit wird die gesamte Flotte im Gegensatz zur Anordnung mit einer gattungsgemäßen Düse, bei der die Zufuhrvorrichtung am Warenspeicher angeordnet ist, mit dem Strang in Kontakt gesetzt. Dies hat eine intensive Ausnutzung der Flotte zur Folge, ggf. kann sogar die Menge der Flotte reduziert werden.

Die Austrittsöffnungen können mehrere nebeneinander angeordnete Öffnungen oder Düsenkörper sein. Es kann auch eine, zum Beispiel spaltförmige, Austrittsöffnung vorgesehen sein. Die Austrittsöffnungen sind in einem Bereich, dessen Breite der Breite der Einleitvorrichtung an der Stelle der Austrittsöffnungen in etwa entspricht angeordnet. Die geringere Breite des Bereiches, in dem die Austrittsöffnungen angeordnet sind, verglichen mit einer gattungsgemäßen Anordnung der Austrittsöffnungen am Warenspeicher ermöglicht größere Höhen der Austrittsöffnungen, zum Beispiel größere Durchmesser von nebeneinander angeordneten runden Öffnungen oder eine größere Höhe eines Spaltes, bei gleichem Flottenvolumenstrom. Dies führt zu einer geringeren Verstopfungsgefahr, zum Beispiel durch Flusen, und damit zu einer größeren Betriebssicherheit.

Bei einer erfindungsgemäßen Düse erfolgt die Flottenzufuhr statt durch den Düsenkörper zur Beschleunigung des Stranges im Bereich des hinteren Endes der Einleitvorrichtung, in dem keine Beschleunigungskräfte mehr auf den Strang wirken. Diese Flottenzufuhr führt zu einer geringeren Beanspruchung des Textilgutes und gleichmäßigerem Kontakt zwischen Flotte und Textilgut als eine Flottenzufuhr durch den Düsenkörper der Düse oder am vorderen Ende der Einleitvorrichtung..

Der textile Strang passiert den Bereich des hinteren Endes der Einleitvorrichtung kurz vorm Abtafeln bereits in teilweise ausgebreiteter Form. Die Flottenzufuhr bei einer erfindungsgemäßen Düse in diesem Bereich erfolgt daher auf einen teilweise ausgebreiteten Strang. Dies führt zu einer gleichmäßigeren Verteilung der Flotte auf dem Strang und damit, zum Beispiel, zu einer gleichmäßigeren Färbung des Stranges als bei einer Flottenzufuhr auf einen komprimierten Strang im Düsenkörper oder in einem Führungsring.

Die Flottenzufuhr in einer erfindungsgemäßen Düse erfolgt daher schonend und effektiv.

Bei einer Düse, deren Einleitvorrichtung einen Anfangsabschnitt und einen als Diffusor ausgebildeten Endabschnitt aufweist, sind die Austrittsöffnungen gemäß Anspruch 2 direkt am oder nahe hinter dem hinteren Ende des Endabschnitts der Einleitvorrichtung oder nahe vor dem hinteren Ende des Endabschnitts der Einleitvorrichtung an Öffnungen in der Einleitvorrichtung angeordnet. Die Kombination eines als Diffusor ausgebildeten Endabschnitts der Einleitvorrichtung mit einer Anordnung der Austrittsöffnungen der Zufuhrvorrichtung für Flotte am hinteren Ende des Endabschnitts gewährleistet die strömungsgünstigen Vorteile eines Diffusors, wie geringen Energieverbrauch, mit einer effektiven Flottenzufuhr. Eine im Anfangs- oder Mittelteil des Endabschnitts angeordnete Flottenzufuhr würde die Diffusorwirkung stören. Außerdem würde eine Flottenzufuhr im Anfangsteil auf eine Luftströmung hoher Geschwindigkeit treffen, was zu einer Beanspruchung des Textilgutes und zu Ungleichmäßigkeiten führen könnte.

Eine strömungsgünstige Düse gemäß Anspruch 3 ermöglicht eine Anströmung der Transportluft in einem flachen Winkel auf den Strang, und damit einen besonders schonenden, energiegünstigen Transport des Strange kombiniert mit einer schonenden und effektiven Flottenzufuhr.

Bei rechteckigen Querschnitten des Düsenkörpers und der Einleitvorrichtung kann gemäß Anspruch 4 eine als rechteckiger Spalt ausgebildete Austrittsöffnung, deren Breite der Breite des Endabschnitts der Einleitvorrichtung an der Stelle der Austrittsöffnung entspricht und deren Höhe von 5 bis 12 mm beträgt, vorgesehen sein. Eine spaltförmige Austrittsöffnung ist einfach herzustellen und ihrer Verstopfungsgefahr ist gering.

Eine Ausrichtung der Austrittsöffnungen in einem Winkel von bis zu 90° zur Transportrichtung gemäß Anspruch 5 ermöglicht einen kürzeren Weg der Flottenstrahlen zum Strang.

Zur Ausrichtung der Austrittsöffnungen eine Wand der Zufuhrvorrichtung im Bereich der Austrittsöffnungen unter einem Winkel von bis zu 90° zur Transportrichtung gemäß Anspruch 6 abzukanten, ist eine konstruktiv einfache Maßnahme, die Austrittsöffnungen unter diesem Winkel auszurichten.

Eine Ausbildung einer Kammer der Zufuhrvorrichtung durch ein an der Einleitvorrichtung befestigtes, flaches Gehäuse gemäß Anspruch 7 hat den Vorteil, daß eine vorhandene Düse damit nachgerüstet werden kann.

Eine Kammer der Zufuhrvorrichtung, die sich gemäß Anspruch 8 zwischen einer Doppelwand und der entsprechenden Wand der Einleitvorrichtung erstreckt, ist konstruktiv einfach herzustellen und ist durch die Integration in die Einleitvorrichtung platzsparend.

Die Austrittsöffnungen können gemäß Anspruch 9 direkt am hinteren Endes der Einleitvorrichtung angeordnet sein, so daß aus den Austrittsöffnungen austretende Flottenstrahlen sofort den die Einleitvorrichtung verlassenden Strang treffen.

Die Austrittsöffnungen können gemäß Anspruch 10 nahe vor dem hinteren Ende der Einleitvorrichtung an Öffnungen angeordnet oder als Öffnungen der entsprechenden Wand der Einleitvorrichtung ausgebildet sein, so daß aus den Austrittsöffnungen austretende Flottenstrahlen den Strang kurz vor Verlassen der Einleitvorrichtung treffen. Diese Anordnung hat auch den Vorteil, daß am hinteren Ende der Einleitvorrichtung ein Versteifungsring angeordnet werden kann.

Eine erfindungsgemäße Vorrichtung zum Behandeln von Textilgut in Form mindestens eines endlosen Stranges mit Flotte mit einem verschließbaren Behälter, der für jeden Strang einen den Strang in Schlaufen aufnehmenden Warenspeicher, ein darüber angeordnetes, den Strang in Umlauf versetzendes Transportsystem mit einer Düse mit einer Einleitvorrichtung, die sich bis zu einer Eintrittsöffnung des Warenspeichers erstreckt, und Zufuhrvorrichtungen für Behandlungsflotte aufweist, und mit einem Umwälzsystem für Behandlungsflotte ist gemäß Anspruch 11 mit einer erfindungsgemäßen Düse nach einem der Ansprüche 1 bis 10 versehen. Eine solche Vorrichtung ist besonders zur schonenden Naßbehandlung, wie Waschen oder Färben, von strangförmigem Textilgut mit einem effektiven Einsatz von Flotte geeignet. Auch empfindliche Wirkware kann problemlos mit Flotte behandelt werden.

Die Erfindung wird anhand von in der Zeichnung schematisch dargestellten Beispielen, nämlich zweier Beispiele einer Düse und einem Beispiel einer Vorrichtung, weiter erläutert. Figur 1 zeigt eine Seitenansicht und Figur 2 eine Draufsicht einer erfindungsgemäßen Düse des Beispiels 1, Figur 3 eine Seitenansicht des Beispiels 2 und die Figuren 4 und 5 alternative Anordnungen der Austrittsöffnungen des Beispiels 2. Bei den Seitenansichten, Figuren 1 und 3, wurde eine Seitenwand eines ersten Abschnittes eines Gehäuses weggelassen. In Figur 6 ist eine erfindungsgemäße Vorrichtung zum Behandeln mindestens eines endlosen Stranges mit Flotte dargestellt.

### Beispiel 1 (Figuren 1 und 2)

Eine erfindungsgemäße Düse zum Transport eines textilen Stranges und zur Zufuhr von Flotte weist einen Düsenkörper 1 (Beschleunigungskörper), eine in Transportrichtung 2 dahinter angeordnete (in einer Transportebene schwenkbare, bei horizontaler Anordnung der Düse horizontal) schwenkbare Einleitvorrichtung 3 und eine im Bereich des hinteren Endes der Einleitvorrichtung 3 angeordneten Zufuhrvorrichtung 4 für Flotte auf.

Der Düsenkörper 1 weist ein Gehäuse mit einer Öffnung 5 zum Anschluß eines Gebläses, ein in das Gehäuse ragendes Führungsrohr mit einem Einlauftrichter 6 vor dem Gehäuse und mit einen Abschnitt 7 mit abnehmendem Querschnitt und einem dahinter angeordneten letzten Abschnitt 8 mit konstantem Querschnitt im Gehäuse auf. Das Gehäuse ist in einen ersten, den Abschnitt 7 des Führungsrohres umhüllenden Abschnitt 9 mit konstantem Querschnitt, einen zweiten, den letzten Abschnitt 8 des Führungsrohres ganz oder teilweise umhüllenden Abschnitt 10 mit abnehmendem Querschnitt und einen dritten Abschnitt 11 mit konstantem Querschnitt unterteilt. Die Öffnung 5 zum Anschluß eines Gebläses befindet sich im ersten Abschnitt 9 des Gehäuses senkrecht zur Transportebene.

Das Führungsrohr, ggf. ein Teil des zweiten Abschnitts 10 des Gehäuses, und der dritte Abschnitt 11 des Gehäuses bilden einen zentralen Durchtrittskanal 12 für den Strang. Der Abschnitt 10 des Gehäuses umhüllt den letzten Abschnitt 8 des Führungsrohres so, daß zwischen ihnen je nach Querschnittsformen ein oder mehrere Spalte 13, 14 gebildet sind, die einen Luftraum 15 zwischen Gehäuse und Führungsrohr mit dem zentralen Durchtrittskanal 12 verbinden. Der zweite Abschnitt 10 des Gehäuses endet mit oder in Transportrichtung 2 hinter dem letzten Abschnitt 8 des Führungsrohres. Er hat einen größeren Querschnitt als dieser Abschnitt 8. Seine Wände verlaufen in einem flachen Winkel, insbesondere in einem Winkel von 10 bis 40°, zur Transportrichtung 2.

Die Ausbildung des zweiten Abschnitts 10 und des dritten Abschnitts 11 des Gehäuses und des letzten Abschnitts 8 des Führungsrohrs führen dazu, daß sich die stärkste Verengung des Strömungsquerschnittes für die vom Gebläse durch das Gehäuse zugeleitete Transportluft beim Zusammentreffen der Transportluft und des Stranges oder dahinter befindet und daß die Transportluft in einem flachen Winkel, insbesondere in einem Winkel von 5 bis 20°, zur Transportrichtung 2 auf den Strang auftrifft.

Die Querschnitte des Gehäuses und des Führungsrohres sind im Einlauftrichter 6 und in allen Abschnitten 7, 8, 9, 10, 11 rechteckig. Ihre Breiten sind gleich groß und um das 2-bis 4-Fache größer als ihre Höhen. Zwischen dem letzen Abschnitt 8 des Führungsrohres und dem zweiten Abschnitt 10 des Gehäuses, dessen Wände oberhalb und unterhalb der Transportebene in einem Winkel von 20° zur Transportrichtung geneigt sind, wird am Umfang ein oberer Spalt 13 und ein unterer Spalt 14 gebildet. In diesem Beispiel endet der zweite Abschnitt 10 des Gehäuses hinter dem letzten Abschnitt 8 des Führungsrohres, wobei die Spaltbreite senkrecht zur Transportrichtung 2 der Spalte 13, 14 und der Abstand des Endes des letzten Abschnitts 8 des Führungsrohres und des Endes des zweiten Abschnitts 10 des Gehäuses etwa gleich groß sind. Der Querschnitt des dritten Abschnitts 11 des Gehäuses ist etwa doppelt so groß wie der des letzten Abschnitts 8 des Führungsrohres. Die Länge des letzten Abschnitts 8 des Führungsrohres beträgt etwa ein Viertel der Länge des Abschnitts 7 des Führungsrohres und etwa die Hälfte des Abschnitts 10 des Gehäuses.

Im Luftraum 15 sind, beispielsweise drei, Leitbleche 16, die jeweils viertelkreisförmig von der Öffnung 5 zu den beiden Spalten 13, 14 verlaufen und zwischen dem Gehäuse und dem Führungsrohr angeordnet sind. Vor der Öffnung 5 des Gehäuses ist ein Keil 17, der sich mit seiner Breitseite über eine Seitenwand des Abschnitts 7 des Führungsrohres erstreckt und auf der Transportebene endend, senkrecht zur Transportrichtung 2 nach außen spitz zuläuft, angeordnet.

Die Einleitvorrichtung 3 weist einen Anfangsabschnitt 18 mit konstantem und einen in Transportrichtung 2 dahinter angeordneten, als Diffusor ausgebildeten Endabschnitt 19 auf. Die Querschnitte der beiden Abschnitte 18, 19 der Einleitvorrichtung 3 sind ebenfalls rechteckig.

Ein vorderer Teil des Anfangsabschnitts 18 ragt über einen hinteren Teil des dritten Abschnitts 11 des Gehäuses und ist darauf um eine Drehachse 20 schwenkbar gelagert, wobei verglichen mit den Werten des dritten Abschnitts 11 des Gehäuses die Höhe des Anfangsabschnitts 18 nur um so viel größer ist, daß ein Schwenken der Einleitvorrichtung gewährleistet ist, und die Breite zur Bildung eines Bewegungsspaltes etwa 10 bis 20 % größer ist.

Breite und Höhe des Endabschnitts 19 nehmen in Transportrichtung 2 zu, wobei die Höhe um einen Faktor von 1,2 bis 1,8, hier von etwa 1,5 und die Breite um einen Faktor von 1,3 bis 10, hier von etwa 1,6, zunimmt. Zur Bildung eines Diffusors ist die Neigung von Seitenwänden des Endabschnitts 19, d. h. der oder die Spreizwinkel, kleiner als 10° oder von der Größenordnung 10°, hier etwa 2° und 7°, zur Transportrichtung 2. Der Querschnitt des Endabschnitts 19 vergrößert sich auf das 2- bis 10-Fache, hier auf etwa das 2- bis 3-Fache.

Die Länge des ersten und zweiten Abschnitts 9, 10, des Gehäuses ist etwa so groß wie die Länge von Anfang des dritten Abschnitts 11 des Gehäuses bis zum Ende des Anfangsabschnitts 18 der Einleitvorrichtung 3 und beträgt etwa ein Drittel der Länge des Endabschnitts 19 der Einleitvorrichtung 3.

Die Zufuhrvorrichtung 4 ist an, in diesem Beispiel bei horizontaler Anordnung der erfindungsgemäßen Düse unterhalb, der Einleitvorrichtung 3 angeordnet und mit ihr gemeinsam um die Drehachse 20 in der Transportebene schwenkbar. Die Zufuhrvorrichtung 4 weist eine Kammer 21 mit einer oder mehreren auf den Strang gerichteten Austrittsöffnungen auf. Austrittsöffnungen können mehrere nebeneinander angordnete Öffnungen oder Düsenkörper sein. An der Kammer 21 kann ein flexibles Rohr oder ein Schlauch zur Flottenzufuhr angebracht sein.

In diesem Beispiel wird eine Austrittsöffnung 22 durch einen rechteckigen Spalt gebildet. Die Austrittsöffnung 22 befindet sich direkt unterhalb des hinteren Endes des Endabschnittes 19 der Einleitvorrichtung 3, d. h. die Austrittsöffnung liegt in derselben, senkrecht zur Transportebene verlaufenden Ebene wie eine Öffnung 23 des Endabschnittes 19. Sie ist parallel zur Transportrichtung 2 ausgerichtet, so daß ein austretender Flottenstrahl die Austrittsöffnung 22 parallel zur Transportrichtung 2. verläßt. Die Breite der Austrittsöffnung 22 entspricht in etwa der Breite der Einleitvorrichtung 3 am hinteren Ende des Endabschnittes 19.

Der Endabschnitt 19 der Einleitvorrichtrung 3 kann auch, wie in den Figuren 1 und 2 angedeutet, Rundungen 24, aufweisen. Dabei befindet sich die größte Breite des hinteren Endes des Endabschnitts 19 in Transportebene und die geringste Breite seines hinteren Endes an beiden Wänden parallel zur Transportebene, hier am Boden und an der Decke 25 des Endabschnitts 19. In diesem Fall entspricht die Breite der Austrittsöffnung 22 der geringsten Breite des hinteren Endes des Endabschnitts 19 (vgl. Figur 2).

Die Höhe des die Austrittsöffnung 22 bildenden Spaltes beträgt 5 bis 12 mm. Bei einer Breite der Austrittsöffnung 22 von zum Beispiel 245 mm beträgt die Höhe 10 mm. Dies ermöglicht einen Volumenstrom der Flotte von 0,0086 m³/s bei einer Flottengeschwindigkeit von 3,5 m/s.

Die Kammer 21 ist durch ein flaches, sich in Transportrichtung 2 bis zum Ende des Endabschnitts 19 der Einleitvorrichtung 3 trichterförmig erweiterenden, an der Einleitvorrichtung 3 befestigtes Gehäuse gebildet. Sie erstreckt sich vom hinteren Ende des Endabschnitts 19 bis über etwa die Hälfte des Endabschnitts 19 und ist über einen Verbindungsrohrabschnitt 26 und ein Zufuhrrohr mit einem schrägen Rohrabschnitt 27, einem senkrechten Rohrabschnitt 28 und einer drehbaren Lagerung 29, deren Drehpunkt auf der Drehachse 20 der Einleitvorrichtung 3 liegt, mit einer Flottenzufuhrleitung 30 verbunden.

Die Kammer 21 ist zur Bildung der Austrittsöffnung 22 an ihrem hinteren Ende offen. Ein Boden 31 der Kammer 21 verläuft zum hinteren Ende hin zunächst schräg und am hinteren Ende im Abstand der gewünschten Höhe der Austrittsöffnung 22 parallel zu einer Decke 32 der Kammer 21.

Zur Ausrichtung der Austrittsöffnung 22 unter einem Winkel kann eine Wand, hier der Boden der Kammer 21 der Zufuhrvorrichtung 4 im Bereich der Austrittsöffnung 22 unter dem gewünschten Winkel von bis zu 90°, abgekantet sein. Für eine Vorrichtung des Beispiels 2 ist eine solche Abkantung in Figur 4 zu sehen.

Im Betrieb wird der Strang im Düsenkörper durch die in flachem Winkel anströmende Transportikuft schonend in Transportrichtung 2 zur und durch die Einleitvorrichtung 3 transportiert. Beim Austritt aus der Öffnung 23 des Endabschnitts 19 der Einleitvorrichtung 3 wird der Strang durch die aus der Austrittsöffnung 22 austretende Flotte mit dieser in Kontakt gebracht und durch die Schwenkbewegung der Einleitvorrichtung 3 in der Transportebene in Falten abgelegt. Die gesamte durch die Austrittsöffnung 22 der mit Einleitvorrichtung 3 bewegten Zufuhrvorrichtung 4 strömende Flotte trifft auf den Strang. Neben einem schonenden Transport ermöglicht die erfindungsgemäße Düse eine optimale Nutzung der Flotte bei hoher Betriebssicherheit durch vermindertes Risiko einer verstopften Austrittsöffnung 22.

### Beispiel 2 (Figur 3)

Eine Vorrichtung des Beispiels 2 unterscheidet sich von einer des Beispiels 1 darin, daß zur Ausbildung der Kammer 21 der Zufuhrvorrichtung 4 die Einleitvorrichtung 3 mit einer Doppelwand versehen ist. Die Doppelwand kann sich in ihrer Länge über einen Teil oder über die gesamte Einleitvorrichtung 3 und in ihrer Breite über die gesamte Breite der Einleitvorrichtung 3 oder, insbesondere falls der Endabschnitt 19 der Einleitvorrichtung 3 Rundungen aufweist, über seinen ebenen Teil innerhalb der Rundungen erstrecken. An der Kammer 21 und damit an der Doppelwand kann ein flexibles Rohr oder ein Schlauch zur Flottenzufuhr angebracht sein.

Bei horizontaler Anordnung einer erfindungsgemäßen Vorrichtung ist die Doppelwand, wie in Figur 3 zu sehen, ein Doppelboden 33. Der Doppelboden 33 und damit die Kammer 21 erstrecken sich hier über den Endabschnitt 19 und den Anfangsabschnitt 18 der Einleitvorrichtung 3 und über die Breite der Einleitvorrichtung 3. Die Kammer 21 ist über ein Zufuhrrohr mit einem senkrechten Rohrabschnitt 34 und einem Drehgelenk 35, deren Mittelachsen auf der Drehachse 20 angeordnet sind, mit einer Flottenzufuhrleitung 36 verbunden.

Die Kammer 21 ist zur Bildung einer spaltförmigen Austrittsöffnung 22 an ihrem hinteren Ende offen, wobei die Höhe der Kammer 21, d. h. der Abstand des Doppelbodens 33 zum Boden 37 der Einleitvorrichtung 3, der Höhe der Austrittsöffnung 22 entspricht. Doppelboden 33 und Boden 37 verlaufen parallel zueinander. Die parallele Anordnung der beiden Böden 33 und 37 vor der Austrittsöffnung 22 bewirkt eine Ausrichtung der Austrittsöffnung 22 parallel zur Transportrichtung, bzw. im Spreizwinkel des Bodens 37, zur Transportrichtung 2.

Bei einer in Figur 4 dargestellten, alternativen Ausbildung des Doppelbodens 33 ist sein Abstand zum Boden 37 größer als die gewünschte Höhe der Austrittsöffnung 22. Der Doppelboden 33 weist in seinem hinteren Bereich vor der Austrittsöffnung 22 eine Abkantung 38 unter einem Winkel von bis zu 90°, hier etwa 15°, zur Transportrichtung 2 auf die Transportebene hin auf. Dadurch ist die Austrittsöffnung 22 unter diesem Winkel ausgerichtet.

Bei einer weiteren, in Figur 5 dargestellten Alternative, ist im Boden 37 in der Nähe der Öffnung 23 der Einleitvorrichtung 3 eine Öffnung angeordnet, die die Austrittsöffnung 22 der Kammer 21 bildet. Die Austrittsöffnung 22 im Boden 37 ist ebenfalls spaltförmig. Am hinteren Ende der Austrittsöffnung 22 stößt eine Abkantung 39 des Doppelbodens 33 unter dem zur Ausrichtung der Austrittsöffnung 22 gewünschten Winkel, hier etwa 30°, an den Boden 37 und ist an ihm befestigt, z.B. verschweißt. Diese Ausbildung des Doppelbodens 33 hat auch den Vorteil, daß hinter der Abkantung 39 des Doppelbodens 33 mühelos ein (nicht eingezeichneter) Versteifungring für die Einleitvorrichtung 3 angeordnet werden kann.

Die Querschnittfläche der Austrittsöffnung 22 ist unabhängig davon, ob die Austrittsöffnung 22 unterhalb der Öffnung 23 der Einleitvorrichtung 3 oder vor der Öffnung 23 im Boden 37 der Einteitvorrichtung 3 angeordnet ist. Die Breite wird je nach Form des Endabschnitts 19 der Einleitvorrichtung 3 und die Höhe je nach gewünschtem Volumenstrom und gewünschter Geschwindigkeit der Flotte bestimmt.

### Beispiel 3 (Figur 6)

Eine, in Figur 6 dargestellte, erfindungsgemäße Vorrichtung zum Behandeln von Textilgut in Form mindestens eines endlosesn Stranges 40 mit Flotte weist einen verschließbaren Behälter 41, der für jeden Strang 40 mit einer im oberen Drittel des Behälters 41 angeordneten Einfüllöffnung 42, mit einem den Strang 40 in Schlaufen aufnehmenden Warenspeicher 43 und mit einem den Strang in Umlauf versetzenden Transportsystem mit einer erfindungsgemäßen, waagerecht angeordneten Düse, hier des Beispiels 2, mit einer Zufuhrvorrichtung 4 für Flotte versehen ist, und ein Umwälzsystem 44 für die Flotte auf. Die Vorrichtung kann, wie in der DE-C 41 19 152 oder in der DE 195 17 298 beschrieben aufgebaut sein.

Das Transportsystem weist, wie beispielsweise in der DE-C 41 20 738 beschrieben, in Transportrichtung 2 vor der Düse eine Umlenkwalze 45 und einen Führungsring 46 und ein Gebläse 47 auf. Das als Radialgebläse ausgebildete Gebläse 47 befindet sich im Zenit des Behälters 41. Seine Ansaugöffnung 48 kann ins Innere des Behälters 41 ragen oder an ein Luftumwälzsystem angeschlossen sein. Seine Ausblasöffnung ist über eine Leitung 49 mit der Düse verbunden. Die Umlenkwalze 45 und der Führungsring 46 befinden sich übereinander, oberhalb einer Austrittsöffnung 50 des Warenspeichers 43. Die Düse und die Umlenkwalze 45 sind so angeordnet, daß der umgelenkte Strang 40 auf die Transportebene der Düse geleitet wird.

In Figur 6 ist der Düsenkörper 1 und die um eine Drehachse 20 schwenkbare Einleitvorrichtung 3 der Düse mit ihrem Anfangsabschnitt 18 und ihrem Endabschnitt 19 der Düse zu sehen. Der als Diffusor ausgebildete Endabschnitt 19 der Einleitvorrichtung 3 erstreckt sich bis zu einer Eintrittsöffnung 51 des Warenspeichers 43. In Figur 6 ist ebenfalls der Doppelboden 33 des Endabschnitts 19 der Einleitvorrichtung 3 zur Ausbildung derr Kammer 21 der Zufuhrvorrichtung 4 und die vom Umwälzsystem 44 ausgehende Flottenzufuhrleitung 36 dargestellt. Die spaltförmige Austrittsöffnung 22 ist, wie in Figur 3 vergrößert dargestellt, unterhalb der Öffnung des Endabschnitts 19 angeordnet und parallel, bzw. im Spreizwinkel, zur Transportrichtung 2 ausgerichtet.

Im Betrieb wird in der Vorrichtung ein endloser Strang 40 in Umlauf versetzt und mit Flotte behandelt, indem er in der Düse beschleunigt, über die Austrittsöffnung 22 mit Flotte in intensiven Kontakt gebracht, in den Warenspeicher 43 abgetafelt, dort ggf. ebenfalls durch ein Flottenbad geführt und aus dem Warenspeicher heraus wieder in der Düse beschleunigt wird.
- 1: Düsenkörper
- 2: Transportrichtung
- 3: Einleitvorrichtung
- 4: Zufuhrvorrichtung
- 5: Öffnung des Gehäuses
- 6: Einlauftrichter des Führungsrohrs
- 7: Abschnitt "
- 8: letzter Abschnitt "
- 9: erster Abschnitt des Gehäuses
- 10: zweiter Abschnitt "
- 11: dritter Abschnitte "
- 12: Durchtrittskanal
- 13: oberer Spalt
- 14: unterer Spalt
- 15: Luftraum
- 16: Leitbleche
- 17: Keil
- 18: Anfansabschnitt der Einleitvorrichtung
- 19: Endabschnitt der Einleitvorrichtung
- 20: Drehachse
- 21: Kammer
- 22: Austrittsöffnungen
- 23: Öffnung des Endabschnitts
- 24: Rundungen "
- 25: Decke "
- 26: Verbindungsrohrabschnitt
- 27: schräger Rohrabschnitt des Zufuhrrohres
- 28: senkrechter Rohrabschnitt "
- 29: drehbare Lagerung "
- 30: Flottenzufuhrleitung
- 31: Boden der Kammer
- 32: Decke "
- 33: Doppelboden
- 34: senkrechter Rohrabschnitt des Zufuhrrohres
- 35: Drehgelenk
- 36: Flottenzufuhrleitung
- 37: Boden der Einleitvorrichtung
- 38: Abkantung
- 39: Abkantung
- 40: Strang
- 41: Behälter
- 42: Einfüllöffnung
- 43: Warenspeicher
- 44: Umwälzsystem
- 45: Umlenkwalze
- 46: Führungsring
- 47: Gebläse
- 48: Ansaugöffnung
- 49: Leitung
- 50: Austrittsöffnung des Warenspeicher
- 51: Eintrittsöffnung "

## Patentansprüche

1. Düse zum Transport eines textilen Stranges und zur Zufuhr von Flotte mit
einem Düsenkörper mit einem mit einer Öffnung zum Anschluß eines Gebläses versehenen Gehäuse und
einer in einer Transportrichtung dahinter angeordneten und in einer Transportebene schwenkbaren Einleitvorrichtung
**dadurch gekennzeichnet, daß**
eine Zufuhrvorrichtung (4) mit einer oder mehreren auf den Strang gerichteten Austrittsöffnungen (22) zum strahlenförmigen Austritt von Flotte an der Einleitvorrichtung (3) angeordnet und mit dieser gemeinsam schwenkbar ist,
wobei die Austrittsöffnungen der Zufuhrvorrichtung (4) im Bereich des hinteren Endes der Einleitvorrichtung (3) angeordnet sind und eine Breite der Austrittsöffnung (22) oder eine durch die Austrittsöffnungen überstrichene Breite in etwa einer Breite des Endabschnitts (19) der Einleitvorrichtung (3) an der Stelle der Austrittsöffnungen (22) entspricht.

2. Düse nach Anspruch 1, bei der die Einleitvorrichtung (3) einen Anfangsabschnitt und einen als Diffusor ausgebildeten Endabschnitt aufweist, **dadurch gekennzeichnet, daß** die Austrittsöffnungen (22) am oder nahe hinter dem hinteren Ende des Endabschnitts (19) der Einleitvorrichtung (3) oder nahe vor dem hinteren Ende des Endabschnitts (19) der Einleitvorrichtung (3) an Öffnungen in der Einleitvorrichtung (3) angeordnet sind.

3. Düse nach Anspruch 2 mit
einem Düsenkörper mit
einem mit einer Öffnung zum Anschluß eines Gebläses versehenen Gehäuse und einem in das Gehäuse ragenden Führungsrohr,
wobei ein Abschnitt des Gehäuses oder eines zweiten Rohres einen letzten Abschnitt des Führungsrohres umhüllt, so daß zwischen ihnen ein oder mehrere Spalte gebildet sind,
die einen Luftraum des Gehäuses mit einem zentralen Durchtrittskanal verbinden, und
dieser Abschnitt mit oder in Transportrichtung hinter dem letzten Abschnitt des Führungsrohres endet, einen größeren Querschnitt als der letzte Abschnitt des Führungsrohres hat und seine Wände in einem flachen Winkel zur Transportrichtung verlaufen, und
einer in einer Transportrichtung dahinter angeordneten und in einer Transportebene schwenkbaren Einleitvorrichtung mit
einem Anfangsabschnitt und einem als Diffusor ausgebildeten Endabschnitt
**dadurch gekennzeichnet, daß**
eine Zufuhrvorrichtung (4) mit einer oder mehreren auf den Strang gerichteten Austrittsöffnungen (22) zum strahlenförmigen Austritt von Flotte an der Einleitvorrichtung (3) angeordnet und mit dieser gemeinsam schwenkbar ist,
wobei die Austrittsöffnungen (22) am oder hinter dem hinteren Ende des Endabschnitts (19) der Einleitvorrichtung (3) oder im hinteren Bereich des Endabschnitts (19) der Einleitvorrichtung (3) an Öffnungen in der Einleitvorrichtung (3) angeordnet sind und eine Breite der Austrittsöffnung (22) oder eine durch die Austrittsöfffnungen überstrichene Breite in etwa einer Breite des Endabschnitts (19) der Einleitvorrichtung (3) an der Stelle der Austrittsöffnungen (22) entspricht.

4. Düse nach einem der Ansprüche 1 bis 3, wobei die Querschnitte des Düsenkörpers und der Einleitvorrichtung rechteckig sind, **gekennzeichnet durch** eine als rechteckiger Spalt ausgebildete spaltförmige Austrittsöffnung (22), deren Breite der Breite des Endabschnitts (19) der Einleitvorrichtung (3) an der Stelle der Austrittsöffnung (22) entspricht und deren Höhe 5 bis 12 mm beträgt.

5. Düse nach einem der Ansprüche 1 bis 4, **dadurch gekennzeichnet, daß** die Austrittsöffnung (22) oder die Austrittsöffnungen in einem Winkel von bis zu 90° zur Transportrichtung (2) gerichtet sind.

6. Düse nach Anspruch 5, dadurch gekennzeichent, daß zur Ausrichtung der Austrittsöffnung (22) oder der Austrittsöffnungen eine Wand der Zufuhrvorrichtung (4) im Bereich der Austrittsöffnung (22) oder der Austrittsöffnungen unter einem Winkel von bis zu 90° zur Transportrichtung (2) abgekantet ist.

7. Düse nach einem der Ansprüche 1 bis 6, **dadurch gekennzeichnet, daß** eine Kammer (21) der Zufuhrvorrichtung (4) durch ein an der Einleitvorrichtung (3) befestigtes, flaches Gehäuse gebildet ist.

8. Düse nach einem der Ansprüche 1 bis 6, **dadurch gekennzeichnet, daß** eine Kammer (21) der Zufuhreinrichtung (4) sich zwischen einer Doppelwand (33) und der entsprechenden Wand der Einleitvorrichtung (3) erstreckt.

9. Düse nach einem der Ansprüche 1 bis 8, **dadurch gekennzeichnet, daß** die Austrittsöffnung (22) oder die Austrittsöffnungen direkt am hinteren Endes der Einleitvorrichtung (3) angeordnet sind.

10. Düse nach einem der Ansprüche 1 bis 8, **dadurch gekennzeichnet, daß** die Austrittsöffnung (22) oder die Austrittsöffnungen nahe vor dem hinteren Ende der Einleitvorrichtung (3) an Öffnungen oder als Öffnung der entsprechenden Wand der Einleitvorrichtung (3) ausgebildet sind.

11. Vorrichtung zum Behandeln von Textilgut in Form mindestens eines endlosen Stranges mit Flotte
mit einem verschließbaren Behälter, der für jeden Strang
einen den Strang in Schlaufen aufnehmenden Warenspeicher,
ein darüber angeordnetes, den Strang in Umlauf versetzendes Transportsystem mit einer Düse mit einer Einleitvorrichtung, die sich bis zu einer Eintrittsöffnung des Warenspeichers erstreckt, und
Zufuhrvorrichtungen für Behandlungsflotte aufweist, und
mit einem Umwälzsystem für Behandlungsflotte,
**gekennzeichnet durch** eine Düse nach einem der Ansprüche 1 bis 10.

## Claims

1. Nozzle for conveying a textile skein and for feeding liquor, comprising a nozzle body with a housing which is provided with an opening for connection of a blower, and
an introductory device which is arranged in a conveying direction therebehind and pivotal in a conveying plane,
**characterised in that**
a feeding device (4) is arranged with one or more outlet openings (22) oriented towards the skein for jetlike release of liquor at the introductory device (3) and jointly pivotal with the latter, and the outlet openings of the feeding device (4) are arranged in the area of the rear end of the introductory device (3), and a width of the outlet opening (22) or a width passed over by the outlet openings corresponds approximately with one width of the end section (19) of the introductory device (3) at the place of the outlet openings (22).

2. Nozzle according to Claim 1, where the introductory device (3) comprises a starting section and an end section designed as a diffusor, **characterised in that** the outlet openings (22) are arranged at or close behind the rear end of the end section (19) of the introductory device (3) or near in front of the rear end of the end section (19) of the introductory device (3) on openings in the introductory device (3).

3. Nozzle according to Claim 2, comprising a nozzle body with
a housing, which is provided with an opening for connection of a blower, and a guide pipe which protrudes into the housing,
and a section of the housing or of a second pipe encases a last section of the guide pipe so that one or more gaps are established thereinbetween
which join an air space of the housing with a central passage channel, and
this section terminates with or in the conveying direction behind the last section of the guide pipe, has a larger cross-section than the last section of the guide pipe, and its walls extend at an obtuse angle to the conveying direction, and
an introductory device arranged therebehind in a conveying direction and pivotal in a transport plane, with
a starting section and an end section designed as a diffusor,
**characterised in that**
a feeding device (4) is arranged with one or more outlet openings (22) oriented towards the skein for jetlike release of liquor at the introductory device (3) and jointly pivotal with the latter, and the outlet openings (22) are arranged at or behind the rear end of the end section (19) of the introductory device
(3) or in the rear area of the end section (19) of the introductory device (3) on openings in the introductory device (3), and a width of the outlet opening (22) or a width passed over by the outlet openings corresponds approximately with one width of the end section (19) of the introductory device (3) at the place of the outlet openings (22).

4. Nozzle according to one of Claims 1 to 3, and the cross-sections of the nozzle body and the introductory device are rectangular, **characterised by** gapshaped outlet opening (22) designed as a rectangular gap the width of which corresponds with the width of the end section (19) of the introductory device (3) at the place of the outlet opening (22) and the height of which lies between 5 and 12 mm.

5. Nozzle according to one of Claims 1 to 4, **characterised in that** the outlet opening (22) or the outlet openings are oriented at an angle of up to 90° relative to the conveying direction (2).

6. Nozzle according to Claim 5, **characterised in that** for the purpose of alignment of outlet opening (22) or the outlet openings a wall of the feeding device (4) is in the area of the outlet opening (22) or the outlet openings bevelled at an angle of up to 90° relative to the conveying direction (2).

7. Nozzle according to one of Claims 1 to 6, **characterised in that** a chamber (21) of the feeding device (4) is established by a flat housing attached to the introductory device (3).

8. Nozzle according to one of Claims 1 to 6, **characterised in that** a chamber (21) of the feeding device (4) extends between a double wall (33) and a corresponding wall of the introductory device (3).

9. Nozzle according to one of Claims 1 to 8, **characterised in that** the outlet opening (22) or the outlet openings are arranged directly at the rear end of the introductory device (3).

10. Nozzle according to one of Claims 1 to 8, **characterised in that** the outlet opening (22) or the outlet openings are arranged near in front of the rear end of the introductory device (3) on openings or as an opening of the respective wall of the introductory device (3).

11. Device for treatment of textile goods in the form of at least one continuous skein with liquor,
with a sealable container which comprises for each skein a goods storage which accommodates the skein in loops,
arranged thereabove a conveying system which starts circulation of the skein,
with a nozzle with an introductory device which extends up to an inlet opening of the goods storage, and
feeding devices for treatment liquor, and
with a circulating system for treatment liquor,
**characterised by** a nozzle according to one of Claims 1 to 10.

## Revendications

1. Buse de transport d'un boyau textile et d'apport de bain comprenant:
- un corps de buse ayant un boîtier muni d'une ouverture de raccordement d'une soufflante et
- un dispositif d'introduction, disposé en aval dans une direction de transport et pouvant basculer dans un plan de transport,
**caractérisée en ce que**
il est monté, sur le dispositif (3) d'introduction, un dispositif (4) d'apport, ayant un orifice (22) de sortie ou plusieurs orifices (22) de sortie dirigés sur le boyau, destiné à faire sortir du bain sous forme de rayon et monté basculant conjointement avec le dispositif (3) d'introduction, les orifices de sortie du dispositif (4) d'apport étant disposés dans la partie d'extrémité arrière du dispositif (3) d'introduction et une largeur de l'orifice (22) de sortie ou une largeur balayée par les orifices de sortie correspondant à peu près à une largeur de la partie (19) d'extrémité du dispositif (3) d'introduction à l'endroit des orifices (22) de sortie.

2. Buse suivant la revendication 1, dans laquelle le dispositif (3) d'introduction comprend une partie de début et une partie de fin constituée en diffuseur, **caractérisée en ce que** les orifices (22) de sortie sont disposés à l'extrémité arrière ou peu après l'extrémité arrière de la partie (19) de fin du dispositif (3) d'introduction ou sur des ouvertures du dispositif (3) d'introduction peu avant l'extrémité arrière de la partie (19) de fin du dispositif (3) d'introduction.

3. Buse selon la revendication 2, comprenant :
un corps de buse ayant
- un boîtier muni d'une ouverture de raccordement d'une soufflante et d'un tuyau de guidage faisant saillie dans le boîtier,
- une partie du boîtier ou d'un deuxième tuyau entourant une dernière partie du tuyau de guidage de manière à former entre eux une fente ou plusieurs fentes,
- qui mettent une chambre réservée à l'air du boîtier en communication avec un canal central de passage et,
- cette partie se termine avec ou derrière, dans la direction de transport, la dernière partie du tuyau de guidage, a une section transversale plus grande que la dernière partie du tuyau de guidage et ses parois s'étendent en faisant un angle plat par rapport à la direction de transport et
- un dispositif d'introduction disposé derrière, dans une direction de transport, et pouvant basculer dans un plan de transport comprenant
- une partie de début et une partie de fin constituée en diffuseur,
**caractérisée en ce que**
il est monté sur le dispositif (3) d'introduction un dispositif (4) d'apport ayant un orifice (22) de sortie ou plusieurs orifices (22) de sortie dirigés sur le boyau, destiné à faire sortir du bain sous forme de rayon et monté basculant conjointement avec le dispositif (3) d'introduction, les orifices (22) de sortie étant disposés à l'extrémité arrière ou derrière l'extrémité arrière de la partie (19) ou à la domaine arrière de la partie (19) de fin du dispositif (3) d'introduction sur des ouvertures du dispositif d'introduction et une largeur de l'orifice (22) de sortie ou une largeur balayée par les orifices de sortie correspondant à peu près à une largeur de la partie (19) d'extrémité du dispositif (3) d'introduction à l'endroit des orifices (22) de sortie.

4. Buse selon l'une des revendications 1 à 3, dans laquelle les sections transversales du corps de la buse et du dispositif d'introduction sont rectangulaires, **caractérisée par** un orifice (22) de sortie en forme de fente, constitué sous la forme d'une fente rectangulaire dont la largeur correspond à la largeur de la partie (19) d'extrémité du dispositif (3) d'introduction à l'endroit de l'orifice (22) de sortie et dont la hauteur est comprise entre 5 et 12 mm.

5. Buse selon l'une des revendications 1 à 4, **caractérisée en ce que** l'orifice (22) de sortie ou les orifices de sortie font un angle allant jusqu'à 90° avec la direction (2) de transport.

6. Buse suivant la revendication 5, **caractérisée en ce que**, pour l'orientation de l'orifice (22) de sortie ou des orifices de sortie, une paroi du dispositif (4) d'apport est chanfreinée dans la partie de l'orifice (22) de sortie ou des orifices de sortie en faisant un angle allant jusqu'à 90° avec la direction (2) de transport.

7. Buse selon l'une des revendications 1 à 6, **caractérisée en ce qu'**une chambre (21) du dispositif (4) d'apport est formée par un boîtier plat fixé au dispositif (3) d'introduction.

8. Buse selon l'une des revendications 1 à 6, **caractérisée en ce qu'**une chambre (21) du dispositif (4) d'apport s'étend entre une paroi (33) double et la paroi correspondante du dispositif (3) d'introduction.

9. Buse selon l'une des revendications 1 à 8, **caractérisée en ce que** l'orifice (22) de sortie ou les orifices de sortie sont disposés directement à l'extrémité arrière du dispositif (3) d'introduction.

10. Buse selon l'une des revendications 1 à 8, **caractérisée en ce que** l'orifice (22) de sortie ou les orifices de sortie sont constitués peu avant l'extrémité arrière du dispositif (3) d'introduction sur des ouvertures ou en tant qu'ouverture de la paroi correspondante du dispositif (3) d'introduction.

11. Dispositif de traitement de produit textile sous la forme d'au moins un boyau sans fin,
comprenant une cuve qui peut être fermée et qui comprend pour chaque boyau
- un dispositif de stockage de produit recevant le boyau en boucle,
- un système de transport disposé au-dessus déplaçant le boyau en circuit et ayant une buse avec un dispositif d'introduction qui s'étend jusqu'à une ouverture d'entrée du dispositif de stockage de produit et
- des dispositifs d'apport de bain de traitement et
comprenant un système de recirculation du bain de traitement, **caractérisé par** une buse selon l'une des revendications 1 à 10.
